# FASCICULE DE BREVET EUROPEEN

(11) **EP 2 685 004 B1**
(45) Date de publication et mention de la délivrance du brevet: **16.09.2015**
(21) Numéro de dépôt: 13175950.8
(22) Date de dépôt: 10.07.2013
(51) Int. Cl.: E01H 1/04, A47L 11/24, A47L 11/40

(54) **Balayeuse dont la brosse principale est entraînée par une transmission mécanique autorisant un réglage de la brosse**
Kehrmaschine, deren Hauptbürste über eine mechanische Transmission angetrieben wird, die die Bürstenregulierung ermöglicht
Sweeping machine whose main brush is driven by a mechanical transmission allowing adjustment of the brush

(30) Priorité: 11.07.2012 FR 1256688
(43) Date de publication de la demande: 15.01.2014
(73) Titulaire: Etablissements Emily, 29800 Treflevenez (FR)
(72) Inventeur: Miossec, Arnaud, 29440 PLOUZEVEDE (FR); Guengant, Michel, 29440 PLOUGAR (FR); Labasque, Stéphane, 29800 PLOUDIRY (FR)
(74) Mandataire: Maillet, Alain

(56) Documents cités:
- AU-B2- 533 030
- DE-U1- 20 120 122
- GB-A- 2 160 091
- US-A- 3 354 489

## Description

La présente invention se rapporte à une balayeuse destinée à être poussée ou tractée par un engin pour la faire fonctionner. Une telle balayeuse peut ainsi travailler de manière autonome lorsqu'on la déplace simplement avec un engin. Elle comprend généralement un châssis reposant sur des roues et dont au moins une est utilisée pour entraîner en prenant appui sur le sol et pendant sa rotation, les différents accessoires de la balayeuse.

Une telle balayeuse poussée ou tractée se compose en principe d'un châssis reposant par des roues sur le sol, d'une brosse cylindrique d'axe horizontal, d'un bac de collecte et d'un moyen d'entraînement reliant certaines roues avec ladite brosse de sorte qu'en déplaçant la balayeuse, la poussière puisse être décollée du sol pour être expédiée par centrifugation dans le bac de collecte. La balayeuse peut encore être équipée d'accessoires pour accroître son efficacité, comme au moins une brosse latérale à axe quasi vertical capable de ramener la poussière sous la machine en dehors de la trajectoire de la brosse cylindrique ou d'extraire la poussière à l'angle d'un trottoir, d'un dispositif d'aspersion d'eau qui augmente la masse de la poussière pour éviter qu'elle ne se volatilise, d'un aspirateur chargé d'améliorer l'efficacité de projection de la brosse en aspirant la poussière dans le bac de collecte. Ces accessoires sont également mis en fonctionnement par le moyen d'entraînement.

Dans la demande WOA1-2009074629, le demandeur a présenté une balayeuse dont l'énergie qu'elle requiert pour fonctionner est produite par des moteurs hydrauliques entraînés à rotation par des roues motrices, mues lors du déplacement sur le sol de la balayeuse et qui entraînent des pompes capables de faire fonctionner les brosses et divers accessoires.

L'efficacité de cette balayeuse donne toute satisfaction. Cependant, dans certaines configurations, la balayeuse nécessite jusqu'à deux pompes hydrauliques et quatre moteurs hydrauliques, qui sont des composants relativement onéreux.

Par ailleurs, dans une balayeuse hydraulique équipée d'au moins une pompe entraînée par l'arbre de la roue motrice, et d'un moteur d'entraînement de la brosse, ces deux composants sont réunis par une paire de canalisations pour les raccorder. En choisissant des canalisations flexibles, la position de la brosse peut être réglée suivant, en particulier, deux directions car les flexibles peuvent suivre le déplacement du moteur attelé à ladite brosse. Une première direction de réglage consiste à pouvoir abaisser la brosse consécutivement à l'usure de ses balais pour la maintenir en contact avec le sol. Une seconde direction de réglage consiste à la déplacer en biais et vers le bas en direction du bord inférieur d'un carter frontal de sorte que la brosse puisse approcher ledit bord afin de maintenir son efficacité de renvoi de la poussière dans le bac de collecte.

Aussi, le demandeur a cherché une solution pour concevoir une balayeuse qui présente la même efficacité que cette balayeuse à entraînement hydraulique avec la même souplesse de réglage de la brosse, tout en abaissant sensiblement son coût de fabrication.

Il est aussi connu du brevet GB-A-2 160 091, une balayeuse constituée d'un châssis supportant un cadre délimité par deux fourreaux de réception des fourches d'un chariot élévateur. Une brosse cylindrique et un bac de collecte des balayures sont fixés dans le châssis. Celui-ci repose à l'avant par deux roulettes montées libres à rotation et réglables en hauteur, et repose à l'arrière sur une roue. La brosse est montée flottante entre une paire de bras articulés sur le châssis. Elle est entraînée par la roue en sens inverse de celle-ci par l'intermédiaire d'une double transmission par chaines/pignons et pignon de renvoi, d'une conception complexe.

A cet effet, est proposée une balayeuse destinée à être déplacée sur le sol pour fonctionner, comprenant une seule roue principale d'entraînement d'une brosse à axe horizontal, lorsque la balayeuse repose sur un sol plat, un bac de collecte des poussières, ladite brosse étant destinée à envoyer les poussières dans le bac de collecte, la brosse étant reliée, par l'intermédiaire d'une transmission mécanique, avec un arbre solidaire de ladite roue ; selon l'invention, ladite transmission mécanique comprend un moyen procurant une liberté de mouvement de l'axe de la brosse suivant deux directions orthogonales entre elles, pour l'abaisser, la relever, afin de compenser son usure et pour l'avancer, la reculer vis-à-vis d'un bord libre d'une paroi frontale pour maintenir son efficacité.

La balayeuse de l'invention, équipée d'une transmission mécanique entre sa roue principale et sa brosse, procure la même efficacité qu'une balayeuse à transmission hydraulique. Son coût de fabrication est notoirement abaissé.

Selon une caractéristique additionnelle de l'invention, le moyen procurant une liberté de mouvement comprend une transmission par engrenages à inversion de sens et à deux axes parallèles, qui est entraînée par son premier axe sur l'arbre moteur, un premier pignon ou une première poulie, étant entraîné(e) par le second axe de la transmission par engrenages et un bras est monté de manière articulée à une extrémité sur le second axe de la transmission en tenant à son autre extrémité l'axe de la brosse, un second pignon ou une seconde poulie, étant reliée à l'axe de la brosse.

La présence de la transmission par engrenages et à inversion de sens permet de faire tourner la brosse dans un sens qui est favorable à son efficacité. La transmission à trois axes et dont l'axe intermédiaire forme une articulation, permet de positionner la brosse suivant deux directions pour compenser son usure et maintenir son efficacité de ramassage.

Selon une caractéristique additionnelle de l'invention, la transmission par engrenage est du type multiplicateur de vitesse, le rapport d'engrenage des pignons de ladite transmission étant choisi pour que la vitesse de sortie sur le second axe soit un multiple plus grand que 1 de la vitesse d'entrée sur le premier axe.

La vitesse de la brosse est accrue pour améliorer son efficacité.

Selon une caractéristique additionnelle de l'invention, un second bras est disposé de l'autre côté de la brosse, ledit bras tenant à son extrémité libre, par l'intermédiaire d'un palier, l'axe de ladite brosse, l'autre extrémité dudit bras étant montée de manière articulée par l'intermédiaire d'un pivot dont un axe de pivotement est articulé sur le châssis de la balayeuse en étant coaxial avec l'axe de l'arbre de la roue principale et dont le second axe, qui supporte ladite extrémité articulée, est coaxial avec le second axe de la transmission par engrenages.

La cinématique des deux bras est ainsi rigoureusement identique.

Selon une caractéristique additionnelle de l'invention, le moyen procurant une liberté de mouvement à l'axe de la brosse suivant deux directions, comprend un bras dont une extrémité est montée de manière articulée autour de l'axe de l'arbre de la roue principale et dont l'autre extrémité incorpore une partie télescopique montée libre à coulissement dans l'autre extrémité ou autour dudit bras, un premier pignon, une première poulie, étant entraîné(e) directement ou indirectement par ledit arbre, la partie télescopique tenant l'axe de la brosse par l'intermédiaire d'un palier, un second pignon, une seconde poulie, étant reliée à l'axe de la brosse.

La position de la brosse peut être modifiée en hauteur pour compenser son usure et d'avant en arrière pour maintenir son efficacité de ramassage.

Selon une caractéristique additionnelle de l'invention, une chape, formant un moyen de réglage de la position de l'axe de la brosse, est solidaire de l'extrémité libre de chaque bras, la chape pouvant coulisser le long d'une paroi latérale de la balayeuse de sorte à pouvoir régler la hauteur de ladite brosse selon son degré d'usure et l'approcher au plus près du bord inférieur de la paroi frontale et qui ceinture localement la brosse.

Ce mouvement oblique est rendu possible par la transmission à trois axes, et dont l'axe intermédiaire forme une articulation ou grâce au bras télescopique.

Selon une caractéristique additionnelle de l'invention, une pompe d'aspersion est reliée à l'arbre de la roue principale, par l'intermédiaire d'une poulie menante solidaire de l'arbre, d'une poulie menée fixée sur l'arbre de la pompe et une courroie d'entraînement reliant les deux poulies, un réservoir destiné à contenir un liquide d'aspersion et qui est raccordé à la dite pompe, au moins une buse étant raccordée à ladite pompe.

En fonctionnement, la poussière alourdie par la projection de liquide est rabattue au sol.

Selon une caractéristique additionnelle de l'invention, la balayeuse comprend un levier articulé pourvu d'un galet de mise en tension de la courroie de sorte que la manoeuvre dudit levier puisse embrayer ou débrayer le fonctionnement de ladite pompe.

La balayeuse peut balayer sans aspersion de liquide.

Selon une caractéristique additionnelle de l'invention, la balayeuse comprend au moins une brosse latérale entraînée à rotation par l'intermédiaire d'un moteur hydraulique, une centrale hydraulique incluant une pompe qui est reliée à l'arbre de la roue principale, par l'intermédiaire d'un pignon menant ou d'une poulie menante, solidaire de l'arbre, un pignon mené ou une poulie menée, fixé(e) sur l'arbre de la pompe de la centrale hydraulique et une chaîne, une courroie, d'entraînement reliant les deux pignons, les deux poulies.

En fonctionnement, ladite ou chaque brosse latérale est capable de ramener la poussière vers la brosse principale. La balayeuse peut également ramasser la poussière le long d'un trottoir.

Selon une caractéristique additionnelle de l'invention, la roue est traversée par l'arbre tenu entre deux flasques solidaires du châssis de la balayeuse, par l'intermédiaire de deux paliers, l'arbre se prolongeant au moins d'une extrémité pour supporter des composants des différents moyens d'entraînement mécanique, l'arbre étant soutenu vers ladite extrémité dans un troisième palier tenu dans un troisième flasque solidaire du châssis.

Les composants sont correctement tenus sur l'arbre entre deux paliers.

Selon une caractéristique additionnelle de l'invention, la balayeuse comprend une tourelle à axe verticale solidaire du châssis de la balayeuse, la tourelle supportant de manière libre à rotation un moyen de fixation avec un engin motorisé.

La balayeuse peut être soulevée par l'engin, déplacée en fonctionnement sur le sol selon une trajectoire voulue par le conducteur de l'engin.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente une vue en perspective avant d'une balayeuse attelée à un chariot élévateur selon l'invention,
la Fig. 2 représente une vue en perspective avant d'une balayeuse selon l'invention,
la Fig. 3 représente une vue en perspective arrière d'une balayeuse selon l'invention,
la Fig. 4 représente une vue latérale d'une balayeuse sans carter latéral droit selon l'invention,
la Fig. 5 représente une vue de dessus d'une balayeuse tournée dans une direction d'avancement selon l'invention,
la Fig. 6 représente une vue latérale en coupe d'une balayeuse sans carter latéral droit et dans une position de vidange de son bac de collecte des poussières, la balayeuse incorporant un moyen procurant une liberté de mouvement à l'axe de la brosse suivant deux directions selon l'invention,
la Fig. 7 représente une vue schématique des moyens de transmission mécaniques entre l'arbre d'une roue principale d'entraînement, d'une part, d'une brosse à axe horizontal de la balayeuse et, d'autre part, d'accessoires susceptibles d'améliorer son efficacité selon l'invention,
la Fig. 8 représente une vue de trois quart arrière d'une balayeuse, sans carter latéral droit, ni demi-carter arrière droit selon l'invention,
la Fig. 9 représente une vue de trois quart arrière d'une balayeuse, montrant un détail d'une transmission mécanique entre une roue principale d'entraînement et sa brosse à axe horizontal selon l'invention,
la Fig. 10 représente une vue de détail d'une variante de réalisation d'une transmission mécanique entre une roue principale d'entraînement de la balayeuse et sa brosse à axe horizontal selon l'invention et,
la Fig. 11 représente une vue d'un détail montrant la transmission mécanique entre l'arbre d'une roue principale et une pompe d'aspersion ainsi que son levier d'embrayage selon l'invention.

La balayeuse 100 présentée sur la Fig. 1 est destinée à être déplacée sur le sol par un engin motorisé, tel qu'un chariot élévateur C sur cette Fig. 1, pour qu'elle puisse balayer et ramasser sur son passage, les poussières, les feuilles mortes et autres détritus, reposant sur le sol.

Sur les Figs. 2 et 3, la balayeuse 100 se compose d'un châssis 200 supportant les constituants de celle-ci et qui incorpore une seule roue principale 210, dite roue motrice, ainsi qu'une paire de roulettes 230a, 230b, montées folles à l'avant du châssis permettant ainsi à la balayeuse d'évoluer sur le sol en reposant sur trois points tout en pouvant suivre une trajectoire quelconque. La présence d'une seule roue améliore l'adhérence au sol par une augmentation de sa pression sur le sol et permet de réduire le phénomène de ripage.

Le châssis 200 est constitué principalement d'un assemblage de longerons recouverts latéralement et par le dessus de plaques de tôles formant des carters de protection.

La balayeuse 100 est pourvue d'un moyen 300 de fixation avec un engin dans le but de permettre son déplacement par un engin. Sur ces Figs. 2 et 3, ce moyen 300 est adapté pour être tenu par les fourches d'un engin de levage, tel qu'un chariot élévateur, afin que, d'une part, cet engin puisse déplacer, en la poussant, la balayeuse sur le sol pour le nettoyer et, d'autre part, que l'engin puisse la soulever du sol afin de la déplacer rapidement, par exemple, vers un lieu de stockage ou pour vidanger un bac de collecte dont elle est pourvue.

Ce moyen 300 comprend au moins un fourreau 310. Sur ces Figs. 2 et 3, le moyen 300 comprend deux fourreaux 310a et 310b, dont les dimensions sont adaptées pour qu'ils puissent être enfilés sur les deux doigts de la fourche de l'engin de levage. Des goupilles de verrouillage, non représentées, traversent les fourreaux pour retenir les doigts de la fourche afin de les bloquer dans lesdits fourreaux pour que l'engin puisse déplacer, soulever la balayeuse, sans risque de décrochage.

Sur la Fig. 4, les deux fourreaux 310 sont fixés sur une tourelle montée de manière rotative suivant un axe vertical, ou quasi vertical si l'on considère la balayeuse reposant sur le sol, comprenant une première couronne 320 qui est montée libre à rotation par l'intermédiaire de billes dans une seconde couronne 330 solidaire de la partie supérieure du châssis 200 de la balayeuse 100.

Le relativement grand diamètre de ces couronnes 320, 330, permet à l'engin de soulever la balayeuse par sa tourelle sans déformer son châssis. L'axe vertical commun à ces deux couronnes est situé à l'avant de l'axe de la roue principale 210, si l'on considère le sens d'avancement de la balayeuse, si bien qu'elle peut suivre la trajectoire initiée par l'engin. Cette situation est présentée sur la Fig. 5 où l'on voit la balayeuse 100 être déplacée vers la gauche comme le montre la flèche G.

Pendant le déplacement de la balayeuse sur le sol, la roue principale 210 entraîne une brosse d'axe horizontal 420 et le cas échéant, des accessoires pouvant améliorer son efficacité.

Sur la Fig. 4, la brosse 420 à axe horizontal est placée dans la partie arrière de la balayeuse pour décoller les poussières sur la largeur de sa trajectoire, afin de les envoyer par centrifugation dans un bac de collecte 430. L'axe de la brosse 420 est perpendiculaire à la direction d'avancement de la balayeuse pour renvoyer la poussière dans le bac de collecte 430.

La brosse 420 à axe horizontal présente l'aspect d'un cylindre. Elle tourne en sens inverse de celui des roues, comme l'indiquent les deux flèches R1 et R2 pour ramener les saletés par centrifugation et par le dessus vers le bac de collecte 430 pendant l'avancement de la balayeuse. Cette caractéristique autorise l'incorporation d'un bac de collecte de relativement grande capacité.

La brosse 420 est tenue par son axe et à ses deux bouts respectivement aux extrémités de deux bras 422 montés de manière articulée, par leurs autres extrémités, sur la balayeuse 100 et dont un seul est visible sur cette vue latérale. Chaque extrémité de la brosse 420 est montée dans un palier P4 tenu à l'extrémité libre de chaque bras 422.

Sur cette Fig. 4, les accessoires se composent d'au moins une brosse latérale 410, d'axe quasi vertical, placée à l'avant et d'un côté de la balayeuse 100 et qui est chargée de ramener les saletés sous la balayeuse,

La brosse latérale 410 présente l'aspect d'un tronc de cône. Dans la pratique, son axe n'est pas exactement vertical puisqu'il est incliné de manière à ce que la brosse 410 touche le sol par sa partie avant, sa partie extérieure, si l'on considère encore le sens d'avancement de la balayeuse. Elle tourne de sorte à ramener sous la balayeuse les saletés pendant qu'elle avance. Elle est fixée sur une platine 412 attelée par l'intermédiaire d'une ferrure en équerre 413 à l'extrémité d'un bras 414 solidaire du châssis 200 par l'intermédiaire d'une articulation lui procurant la faculté de faire monter librement la brosse latérale 410 ou de l'abaisser sur une butée réglable définissant la position de travail de ladite brosse. La platine 412 est montée avec une faculté de pivotement sur une aile de ladite ferrure et dont l'autre aile est également montée avec une faculté de pivotement sur la partie distale du bras 414, pour régler la position de la brosse par rapport au sol suivant deux degrés de liberté. Ce bras 414 est constitué de deux parties articulées autour d'un pivot d'axe vertical permettant un reploiement en équerre de la brosse 410 vers l'avant de la balayeuse pour faciliter son transport ou encore lorsque la brosse 410 n'est pas utilisée. Le bras 414 peut encore être remonté et maintenu de la sorte par une butée pour dégager complètement la brosse 410 du sol, du trottoir. Des moyens de blocage, tels que des boulons, permettent de bloquer les différentes articulations pour régler convenablement la position de la brosse latérale 410.

Le bac de collecte 430 est délimité notamment par une paroi frontale 432 arrondie, de préférence en portion de cercle, qui ceinture localement la brosse, et qui se prolonge vers l'arrière par une paroi haute 433 délimitant globalement la longueur du bac. Une paroi de fond 434 est disposée horizontalement lorsque la balayeuse repose sur un sol plat, elle est terminée par un rebord arrondi qui s'approche au plus près de la brosse 420, cette paroi de fond 434 complétant avec des parois latérales 435, la structure de ce bac de collecte. La paroi de fond 434 est articulée au niveau de son rebord arrondi par un arbre 436 procurant à cette paroi de fond la faculté de se mouvoir entre une position horizontale où le bac est fermé et une position oblique de vidange pour évacuer la poussière contenue dans le bac. Cette position de vidange est montrée sur la Fig. 6 et l'excursion de la paroi de fond 434 est mise en évidence par la flèche E. Un loquet, non représenté, est utilisé pour libérer la paroi de fond 434 vers sa position de vidange.

Au moins une glissière formant butée est attelée sur la paroi de fond et est montée à coulissement sur le châssis, pour limiter l'excursion de la paroi de fond vers sa position de vidange.

Le loquet est manoeuvrable à distance, par l'intermédiaire d'une commande par câble ou d'une tringlerie, depuis un côté de la balayeuse préalablement soulevé au-dessus d'un conteneur de collecte des poussières.

Une bavette 437 de section en U est fixée sur la partie basse des deux parois latérales 435 en vis-à-vis de la brosse 420 à axe horizontal et sur le bord de la paroi frontale arrondi 432, en s'étendant vers le bas pour limiter la sortie de la poussière en dehors du périmètre de la balayeuse en fonctionnement.

Sur la Fig. 7, la roue principale 210 est traversée par un arbre d'axe horizontal 212 tenu entre deux flasques 201 et 202 solidaires du châssis 200, par l'intermédiaire de deux paliers P1 et P2. L'arbre 212 est soutenu au moins d'un bord dans un troisième palier P3 tenu dans un troisième flasque 203. Une liaison mécanique, telle qu'un clavetage, relie le moyeu de la roue 210 avec l'arbre 212, si bien que sa rotation en prenant appui sur le sol S, initiée par le déplacement de la balayeuse, produit un couple moteur sur ledit arbre. La roue principale unique 210 est ainsi utilisée pour entraîner, via cet arbre 212, des composants des moyens d'entraînement mécanique des différents organes nécessaires pour réaliser son travail de balayage. Les organes entraînés sont *a minima,* la brosse principale à axe horizontal, et le cas échéant les accessoires suivants : la ou les brosses latérales , une pompe d'aspersion 450 capable de diffuser sur le sol, au travers de buses disposées à l'avant de la balayeuse, un liquide contenu dans un réservoir 454, susceptible d'imprégner la poussière afin d'éviter qu'elle se disperse à l'extérieur de sa trajectoire, une centrale hydraulique 460, comprenant notamment une pompe et un réservoir, conçue pour alimenter en fluide incompressible un moteur hydraulique d'entraînement de la brosse latérale et sur l'axe duquel est montée ladite brosse. Sur la Fig. 4, ce moteur hydraulique porte la référence 510 et les buses, la référence 452. Il est fixé sur une aile de la platine 412. La puissance de cette centrale hydraulique 460 est relativement faible puisque la puissance consommée par la brosse latérale est faible comparée à celle de la brosse principale à axe horizontal. Son coût est, par conséquent, relativement peu élevé.

Un autre accessoire, non représenté, peut encore être entraîné par la roue principale, il s'agit d'une turbine d'aspiration disposée de sorte à pouvoir aspirer la poussière dans le bac de collecte, un filtre étant alors interposé en aval de la turbine.

Cet arbre 212 entraîne chacun de ces différents organes par l'intermédiaire d'une transmission correspondante. Au moins la brosse 420 est entraînée par l'intermédiaire d'une transmission mécanique T, c'est à dire utilisant des engrenages, une transmission par courroie et poulies, une transmission par chaîne et pignons, une transmission par couple conique. De manière plus précise, et en se référant à la Fig. 9, la transmission mécanique T relie l'arbre 212 avec l'axe de la brosse 420 de sorte que l'entraînement de ladite brosse est mené quand la roue 210 tourne. L'axe de la brosse est de préférence parallèle à celui de l'axe de l'arbre 212, pour simplifier l'agencement de la transmission mécanique. Cette transmission mécanique est moins onéreuse qu'une transmission hydraulique.

Cette transmission T comprend une transmission par engrenages à inversion de sens et multiplicateur de vitesse, à deux axes parallèles 470 qui est entraînée par son premier axe directement par l'intermédiaire de l'arbre moteur 212, dans son prolongement, et un pignon 472 est entraîné par son second axe. Ce pignon est relié, par l'intermédiaire d'une chaîne 473 à un second pignon 474 attenant à l'axe de la brosse principale 420. L'un des bras 422 est supporté sur son extrémité articulée, par le second axe de la transmission 470, et qui entraîne également le premier pignon 472. L'extrémité libre de ce bras supporte sur le même axe que le palier P4 qui supporte l'axe de la brosse, le second pignon 474. L'entraxe des deux pignons 472 et 474 est de ce fait fixe par construction.

Le sens de rotation R2 de la brosse 420 est ainsi inverse de celui R1 de la roue motrice 210 de sorte qu'en avançant, la balayeuse expédie par le dessus la poussière qui est ramenée par centrifugation dans la partie arrière du bac de collecte qui peut alors être de relativement grande capacité. Sa vitesse de rotation accrue par la transmission 470 lui procure l'efficacité nécessaire. Cette transmission 470 est avantageusement enfermée dans un boîtier étanche contenant un lubrifiant. Elle est ainsi protégée de la poussière. Elle incorpore un train de deux pignons engrenés mutuellement et dont les axes forment le premier et le second axes de la transmission 470. Le rapport d'engrenage des pignons est choisi pour que la vitesse de sortie sur le second axe soit un multiple plus grand que 1 de la vitesse d'entrée sur le premier axe. Il pourrait encore être du type à rapport 1:1, c'est-à-dire un rapport de 1 entre sa vitesse d'entrée et sa vitesse de sortie. La multiplication de la vitesse de la brosse étant alors obtenue par un ratio modifié du nombre de dents des pignons, des poulies, un ratio modifié des diamètres des poulies.

Dans une première variante de réalisation, non représentée, les deux pignons sont du type conique et sont réunis par un arbre terminé par deux pignons coniques correspondants.

La transmission par chaîne/pignons est remplacée dans une seconde variante de réalisation non représentée par une transmission comprenant deux poulies de préférence crantées et une courroie de préférence crantée procurant une transmission sans glissement.

Sur les Figs 4, 6 et 9, la balayeuse 100 est pourvue d'un mécanisme 480 de réglage de la hauteur de la brosse 420 pour compenser son usure afin qu'elle puisse frotter le sol avec un léger appui. Sur la Fig. 4 la brosse 420 qui équipe la balayeuse est neuve. Sur la Fig. 6, cette brosse 420 est relativement usée et son diamètre est notoirement réduit. Le mécanisme 480 est aussi conçu pour déplacer la brosse pour qu'elle vienne tangenter par l'extrémité de ses balais le bord inférieur de la paroi frontale 432 afin que la poussière puisse être capturée efficacement dans ladite paroi frontale formant une volute.

Sur les Figs. 4, 6 et 9, ce mécanisme 480 comprend une paire de manivelles 481 formant un moyen de réglage, respectivement attelées sur deux chapes 482 solidaires des extrémités libres des deux bras 422, les deux chapes 482 tenant les deux paliers P4. Chaque chape 482 est traversée d'une lumière qui peut coulisser de manière oblique autour d'un doigt de retenue fixé sur une paroi latérale 435 correspondante (absente sur la Fig. 9) de la balayeuse. Cette lumière présente une géométrie en portion de cercle, sur ces Figs. Cette paroi latérale forme aussi avantageusement la paroi latérale 435 du bac de collecte. Ainsi en manoeuvrant les deux vérins 481, on peut abaisser, remonter, l'axe de la brosse, suivant la direction indiquée par les flèches (y, -y) sur la Fig. 9, pour reprendre son réglage en fonction de son usure afin qu'elle vienne frotter le sol. La brosse vient également à l'issue de ce réglage effleurer le bord inférieur de la paroi frontale 432, suivant la direction indiquée par les flèches (x, -x) pour maintenir son efficacité de renvoi de la poussière dans le bac de collecte. Ces deux directions sont en principe perpendiculaires à la direction de l'axe de l'arbre 212. Le mouvement de l'axe de la brosse est une combinaison de ces deux directions (x, y).

Ce réglage de la position de l'axe de la brosse suivant deux directions x, y, est rendu possible grâce à l'articulation intermédiaire formée par le second axe de la transmission 470. On remarquera, à cet effet, que l'extrémité articulée du bras 422 qui supporte la transmission par chaîne et qui est tourné du côté du boîtier de transmission 470 est articulée sur le second axe dudit boîtier, ce second axe étant coaxial avec l'axe du pignon 472. Cette articulation intermédiaire entre la brosse 420 et l'arbre 212 permet, par le réglage des chapes 482, à la brosse d'avancer et de s'abaisser au cours de son usure en suivant notamment la trajectoire des lumières. La transmission 470 constitue ainsi un moyen procurant une liberté de mouvement à l'axe de la brosse 420 suivant deux directions (x, y), grâce à cette articulation intermédiaire entre l'axe de l'arbre 212 et l'axe de la brosse 420.

L'extrémité articulée de l'autre bras est montée sur un pivot 484, visible sur la Fig. 8, dont un axe de pivotement est articulé sur le châssis en étant coaxial avec l'axe de l'arbre 212 et dont le second axe qui supporte ladite extrémité articulée est coaxial avec le second axe du boîtier de transmission 470. La cinématique des deux bras est ainsi rigoureusement identique.

Ainsi en procédant au réglage de la brosse 420, les extrémités articulées des deux bras pivotent autour de l'axe 212, par l'intermédiaire du boîtier 470 et par l'intermédiaire du pivot 484. Ce mouvement est obtenu sans qu'il soit nécessaire de modifier la tension de la chaîne de transmission puisque l'entraxe des pignons demeure constant.

Le bras 422 qui supporte la transmission par chaîne est pourvu d'un tendeur 475 de ladite chaîne. Il se compose d'un pignon, dont l'axe traverse une rainure d'un gousset attenant sous le bras, la position de l'axe du pignon étant réglable.

En revenant sur la Fig. 7, on remarque la présence de la pompe d'aspersion 450 qui est reliée à l'arbre 212, par l'intermédiaire d'une transmission mécanique 220 comprenant une poulie menante solidaire de l'arbre 212, une poulie menée fixée sur l'arbre de la pompe et une courroie d'entraînement reliant les deux poulies. La pompe 450 est fixée par une patte de fixation sur le flasque 203. Un réservoir destiné à contenir un liquide d'aspersion, tel que de l'eau, est fixé dessus les fourreaux. La pompe 450 est raccordée par une première canalisation à ce réservoir pour pomper le liquide, qu'elle refoule au travers d'une seconde canalisation raccordée à des buses disposées à l'avant de la balayeuse et qui sont visibles notamment sur la Fig. 2 sous la référence 452. Elles sont raccordées à une rampe raccordée à la seconde canalisation.

Sur la Fig. 11, cette pompe 450 peut être embrayée ou débrayée par l'intermédiaire d'un levier 222 articulé, formant un moyen de manoeuvre, équipé d'un galet 223 de mise en tension de la courroie afin de décider de mettre en service ladite pompe quand cela est nécessaire.

Sur la Fig. 7, la centrale hydraulique 460 qui est destinée à alimenter en fluide incompressible le moteur hydraulique d'entraînement de chaque brosse latérale est entraîné par l'intermédiaire d'une transmission mécanique 240 comprenant un pignon menant solidaire de l'arbre 212, un pignon mené fixé sur l'arbre de la pompe de la centrale hydraulique 460 et une chaîne d'entraînement reliant les deux pignons. Dans une variante de réalisation, non représentée, la transmission par chaîne/pignon est remplacée par une transmission comprenant deux poulies de préférence crantées et une courroie de préférence crantée procurant une transmission sans glissement. Un distributeur hydraulique fixé sur le châssis de la balayeuse permet de raccorder au travers de flexibles hydrauliques, la centrale avec le(s) moteur(s). Le distributeur choisi est de préférence du type 4/2 à centre ouvert pour qu'il puisse, soit raccorder la centrale hydraulique 460 avec le(s) moteur(s), soit la laisser débiter à vide.

Dans une variante de réalisation présentée sur la Fig. 10, le moyen 470' procurant une liberté de mouvement à l'axe de la brosse 420 suivant deux directions (x, y), comprend un bras 422 dont une extrémité est montée de manière articulée autour de l'axe 212 de l'arbre de la roue principale 210 et dont l'autre extrémité incorpore une partie télescopique 424 montée libre à coulissement dans l'extrémité ou autour dudit bras. Le pignon 472' d'entraînement est ici solidaire d'un arbre intermédiaire 212' traversant le bras, et il est relié par l'intermédiaire d'une chaîne 473 au pignon 474 attenant à l'axe de la brosse principale 420. On remarquera que le pignon 472' est plus grand que le pignon mené 472 de sorte que la brosse puisse tourner plus rapidement que la roue principale 210. Cet arbre intermédiaire 412' est relié à l'arbre 212 de la roue principale 210 par l'intermédiaire d'un train de pignons inverseur de sens de rotation, symbolisé par deux cercles en traits discontinus, afin que la brosse 420 puisse tourner en sens inverse de celui de la roue 210 comme le précisent les deux flèches R1 et R2. Le palier P4 tenant l'extrémité de la brosse est fixé sur la partie télescopique 424. Le tendeur 475' est ici du type automatique, c'est-à-dire qu'il comprend un moyen de mise en tension capable d'exercer sur la chaîne 473 une force constante pour compenser l'écartement possible des axes des deux pignons pendant le mouvement de la partie télescopique 424, engendré par le réglage de la brosse 420. Le moyen de mise en tension comprend avantageusement un ressort, comme cela apparaît sur cette Fig. 10.

La transmission par engrenages décrite sous la référence 470 ci-avant est absente de cette variante de réalisation. Elle est remplacée par le train de pignons inverseur. Elle peut encore être remplacée par une transmission par denture épicycloïdale, coaxiale avec l'axe de l'arbre 212 pour procurer un effet multiplicateur de la vitesse de la brosse 420. Là encore, la transmission par chaîne et pignons peut être remplacée par une transmission par courroie et poulies et de préférence crantées.

L'extrémité articulée de l'autre bras est montée sur un pivot 484, visible sur la Fig. 8, dont un axe de pivotement est articulé sur le châssis en étant coaxial avec l'axe de l'arbre 212 et dont le second axe qui supporte ladite extrémité articulée est coaxial avec le second axe du boîtier de transmission 470. L'extrémité articulée de l'autre bras peut encore être coaxiale avec l'axe de l'arbre 212 et le bras incorpore alors une partie télescopique montée libre à coulissement dans l'extrémité ou autour dudit bras. Le palier tenant l'extrémité de la brosse est fixé sur ladite partie télescopique. La cinématique des deux bras est alors rigoureusement identique.

La balayeuse de l'invention utilise une transmission mécanique pour entraîner sa brosse de nettoyage pendant son déplacement sur le sol. Cette transmission mécanique est moins coûteuse qu'une transmission hydraulique comprenant une pompe et un moteur hydraulique. La transmission à trois axes utilisée, dont l'axe intermédiaire forme une articulation, autorise un déplacement de l'axe de la brosse dans deux directions, la première pour compenser la réduction de son diamètre due à son usure, la seconde pour l'approcher au plus près de la paroi frontale de son bac de collecte pour maintenir constante son efficacité.

## Revendications

1. Balayeuse (100) destinée à être déplacée sur le sol (S) pour fonctionner, comprenant une seule roue principale (210) d'entraînement d'une brosse (420) à axe horizontal, lorsque la balayeuse repose sur un sol plat, un bac de collecte (430) des poussières, ladite brosse étant destinée à envoyer les poussières dans le bac de collecte (430), la brosse (420) étant reliée, par l'intermédiaire d'une transmission mécanique (T), avec un arbre (212) solidaire de ladite roue, **caractérisée en ce que** ladite transmission mécanique comprend un moyen (470, 470') procurant une liberté de mouvement de l'axe de la brosse (420) suivant deux directions orthogonales entre elles (x, y), pour l'abaisser, la relever, afin de compenser son usure et pour l'avancer, la reculer vis-à-vis d'un bord libre d'une paroi frontale (432) pour maintenir son efficacité.

2. Balayeuse selon la revendication 1, **caractérisée en ce que** le moyen procurant une liberté de mouvement comprend une transmission (470) par engrenages à inversion de sens et à deux axes parallèles, qui est entraînée par son premier axe sur l'arbre moteur (212), un premier pignon (472) ou une première poulie, étant entraîné(e) par le second axe de la transmission par engrenages (470) et **en ce qu'**un bras (422) est monté de manière articulée à une extrémité sur le second axe de la transmission (470) en tenant à son autre extrémité l'axe de la brosse (420), un second pignon (474) ou une seconde poulie, étant reliée à l'axe de la brosse.

3. Balayeuse (100) selon la revendication 2, **caractérisée en ce que** la transmission par engrenages (470) est du type multiplicateur de vitesse, le rapport d'engrenage des pignons de ladite transmission étant choisi pour que la vitesse de sortie sur le second axe soit un multiple plus grand que 1 de la vitesse d'entrée sur le premier axe.

4. Balayeuse (100) selon la revendication 2 ou 3, **caractérisée en ce qu'**un second bras (422) est disposé de l'autre côté de la brosse (420), ledit bras tenant à son extrémité libre, par l'intermédiaire d'un palier (P4), l'axe de ladite brosse, l'autre extrémité dudit bras étant montée de manière articulée par l'intermédiaire d'un pivot (484) dont un axe de pivotement est articulé sur le châssis (200) de la balayeuse en étant coaxial avec l'axe de l'arbre (212) et dont le second axe, qui supporte ladite extrémité articulée, est coaxial avec le second axe de la transmission par engrenages (470).

5. Balayeuse (100) selon la revendication 1, **caractérisée en ce que** le moyen (470') procurant une liberté de mouvement à l'axe de la brosse (420) suivant deux directions (x, y), comprend un bras (422) dont une extrémité est montée de manière articulée autour de l'axe (212) de l'arbre de la roue principale (210) et dont l'autre extrémité incorpore une partie télescopique (424) montée libre à coulissement dans l'autre extrémité ou autour dudit bras, un premier pignon (472), une première poulie, étant entraîné(e) directement ou indirectement par ledit arbre, la partie télescopique (424) tenant l'axe de la brosse (420) par l'intermédiaire d'un palier (P4), un second pignon (474), une seconde poulie, étant reliée à l'axe de la brosse.

6. Balayeuse (100) selon la revendication 4 ou 5, **caractérisée en ce qu'**une chape (482), formant un moyen de réglage (480) de la position de l'axe de la brosse (420), est solidaire de l'extrémité libre de chaque bras (422), la chape pouvant coulisser le long d'une paroi latérale (435) de la balayeuse de sorte à pouvoir régler la hauteur de ladite brosse selon son degré d'usure et l'approcher au plus près du bord inférieur de la paroi frontale (432) et qui ceinture localement la brosse.

7. Balayeuse (100) selon l'une quelconque des revendications précédentes, **caractérisée en ce qu'**une pompe d'aspersion (450) est reliée à l'arbre (212), par l'intermédiaire d'une poulie menante solidaire de l'arbre (212), d'une poulie menée fixée sur l'arbre de la pompe et une courroie d'entraînement reliant les deux poulies, un réservoir (454) destiné à contenir un liquide d'aspersion et qui est raccordé à la dite pompe, au moins une buse (452) étant raccordée à ladite pompe.

8. Balayeuse (100) selon la revendication 7, **caractérisée en ce qu'**elle comprend un levier articulé (222) pourvu d'un galet (223) de mise en tension de la courroie de sorte que la manoeuvre dudit levier puisse embrayer ou débrayer le fonctionnement de ladite pompe.

9. Balayeuse (100) selon l'une quelconque des revendications précédentes, **caractérisée en ce qu'**elle comprend au moins une brosse latérale (410) entraînée à rotation par l'intermédiaire d'un moteur hydraulique (510), une centrale hydraulique (460) incluant une pompe qui est reliée à l'arbre (212), par l'intermédiaire d'un pignon menant ou d'une poulie menante, solidaire de l'arbre (212), un pignon mené ou une poulie menée, fixé(e) sur l'arbre de la pompe de la centrale hydraulique (460) et une chaîne, une courroie, d'entraînement reliant les deux pignons, les deux poulies.

10. Balayeuse (100) selon l'une quelconque des revendications précédentes, **caractérisée en ce que** la roue (210) est traversée par l'arbre (212) tenu entre deux flasques (201, 202) solidaires du châssis (200) de la balayeuse, par l'intermédiaire de deux paliers (P1, P2), l'arbre se prolongeant au moins d'une extrémité pour supporter des composants des différents moyens d'entraînement mécanique, l'arbre (212) étant soutenu vers ladite extrémité dans un troisième palier (P3) tenu dans un troisième flasque (203) solidaire du châssis (200).

11. Balayeuse (100) selon l'une quelconque des revendications précédentes, **caractérisée en ce qu'**elle comprend une tourelle à axe verticale solidaire du châssis (200) de la balayeuse, la tourelle supportant de manière libre à rotation un moyen de fixation (300) avec un engin motorisé (C).

## Patentansprüche

1. Kehrmaschine (100), die dazu bestimmt ist, für ihren Betrieb auf dem Boden (S) verschoben zu werden, mit einem einzigen Hauptantriebsrad (210) einer Bürste (420) mit waagrechter Achse, wenn die Kehrmaschine auf einem flachen Boden ruht, mit einem Staubsammelbehälter (430), wobei die Bürste dazu bestimmt ist, den Staub in den Sammelbehälter (430) zu befördern, wobei die Bürste (420) über ein mechanisches Getriebe (T) mit einer fest mit dem Rad verbundenen Welle (212) verbunden ist, **dadurch gekennzeichnet, dass** das mechanische Getriebe eine Einrichtung (470, 470') enthält, die eine Bewegungsfreiheit der Achse der Bürste (420) gemäß zwei zueinander orthogonalen Richtungen (x, y) verschafft, um sie abzusenken und sie anzuheben, um ihre Abnutzung zu kompensieren, und um sie vorwärts zu bewegen und sie gegenüber einem freien Rand einer Stirnwand (432) zurückzusetzen, um ihre Wirksamkeit beizubehalten.

2. Kehrmaschine nach Anspruch 1, **dadurch gekennzeichnet, dass** die eine Bewegungsfreiheit verschaffende Einrichtung ein Zahnradgetriebe (470) mit Richtungsumkehr und mit zwei parallelen Achsen enthält, das von seiner ersten Achse auf der Antriebswelle (212) angetrieben wird, wobei ein erstes Ritzel (472) oder eine erste Riemenscheibe von der zweiten Achse des Zahnradgetriebes (470) angetrieben wird, und dass ein Arm (422) gelenkig an einem Ende auf die zweite Achse des Getriebes (470) montiert ist, wobei er an seinem anderen Ende die Achse der Bürste (420) hält, wobei ein zweites Ritzel (474) oder eine zweite Riemenscheibe mit der Achse der Bürste verbunden ist.

3. Kehrmaschine (100) nach Anspruch 2, **dadurch gekennzeichnet, dass** das Zahnradgetriebe (470) von der Art Übersetzungsgetriebe ist, wobei das Übersetzungsverhältnis der Ritzel des Getriebes so gewählt wird, dass die Ausgangsgeschwindigkeit auf der zweiten Achse ein Vielfaches größer als 1 der Eingangsgeschwindigkeit auf der ersten Achse ist.

4. Kehrmaschine (100) nach Anspruch 2 oder 3, **dadurch gekennzeichnet, dass** ein zweiter Arm (422) auf der anderen Seite der Bürste (420) angeordnet ist, wobei der Arm an seinem freien Ende mittels eines Lagers (P4) die Achse der Bürste hält, während das andere Ende des Arms mittels eines Drehzapfens (484) gelenkig montiert ist, dessen eine Drehachse am Rahmen (200) der Kehrmaschine angelenkt ist, wobei sie koaxial mit der Achse der Welle (212) ist, und dessen zweite Achse, die das gelenkige Ende trägt, mit der zweiten Achse des Zahnradgetriebes (470) koaxial ist.

5. Kehrmaschine (100) nach Anspruch 1, **dadurch gekennzeichnet, dass** die der Achse der Bürste (420) eine Bewegungsfreiheit in zwei Richtungen (x, y) verschaffende Einrichtung (470') einen Arm (422) enthält, dessen eines Ende gelenkig um die Achse (212) der Welle des Hauptrads (210) montiert ist und dessen anderes Ende einen teleskopischen Teil (424) umfasst, der frei gleitend im anderen Ende des oder um den Arm montiert ist, wobei ein erstes Ritzel (472), eine erste Riemenscheibe, direkt oder indirekt von der Welle angetrieben wird, wobei der teleskopische Teil (424) die Achse der Bürste (420) mittels eines Lagers (P4) hält, wobei ein zweites Ritzel (474), eine zweite Riemenscheibe, mit der Achse der Bürste verbunden ist.

6. Kehrmaschine (100) nach Anspruch 4 oder 5, **dadurch gekennzeichnet, dass** ein Gabelkopf (482), der eine Einstelleinrichtung (480) der Stellung der Achse der Bürste (420) bildet, fest mit dem freien Ende jedes Arms (422) verbunden ist, wobei der Gabelkopf entlang einer Seitenwand (435) der Kehrmaschine gleiten kann, um die Höhe der Bürste gemäß ihrem Abnutzungsgrad einstellen und sie so weit wie möglich dem unteren Rand der Stirnwand (432), die lokal die Bürste umgibt, annähern zu können.

7. Kehrmaschine (100) nach einem der vorhergehenden Ansprüche, **dadurch gekennzeichnet, dass** eine Sprühpumpe (450) mittels einer fest mit der Welle (212) verbundenen Antriebsscheibe, einer an der Welle der Pumpe befestigten Abtriebsscheibe und eines die zwei Scheiben verbindenden Antriebsriemens mit der Welle (212) verbunden ist, ein Behälter (454), der dazu bestimmt ist, eine Sprühflüssigkeit zu enthalten und der an die Pumpe angeschlossen ist, wobei mindestens eine Düse (452) an die Pumpe angeschlossen ist.

8. Kehrmaschine (100) nach Anspruch 7, **dadurch gekennzeichnet, dass** sie einen Gelenkhebel (222) enthält, der mit einer Laufrolle (223) zum Spannen des Riemens versehen ist, so dass die Betätigung des Hebels den Betrieb der Pumpe einkoppeln oder auskoppeln kann.

9. Kehrmaschine (100) nach einem der vorhergehenden Ansprüche, **dadurch gekennzeichnet, dass** sie mindestens eine seitliche Bürste (410), die mittels eines Hydraulikmotors (510) in Drehung versetzt wird, eine Hydraulikzentrale (460), die eine Pumpe umfasst, die mit der Welle (212) mittels eines fest mit der Welle (212) verbundenen Antriebsritzels oder einer Antriebsscheibe verbunden ist, ein Abtriebsritzel oder eine Abtriebsscheibe, das(die) an der Welle der Pumpe der Hydraulikzentrale (460) befestigt ist, und eine Kette, einen Riemen, die(der) die zwei Ritzel, die zwei Riemenscheiben verbindet, enthält.

10. Kehrmaschine (100) nach einem der vorhergehenden Ansprüche, **dadurch gekennzeichnet, dass** das Rad (210) von der Welle (212) durchquert wird, die zwischen zwei fest mit dem Rahmen (200) der Kehrmaschine verbundenen Flanschen (201, 202) mittels zweier Lager (P1, P2) gehalten wird, wobei die Welle sich um mindestens ein Ende verlängert, um Komponenten der verschiedenen mechanischen Antriebseinrichtungen zu tragen, wobei die Welle (212) zu dem Ende hin in einem dritten Lager (P3) gehalten ist, das in einem fest mit dem Rahmen (200) verbundenen dritten Flansch (203) gehalten ist.

11. Kehrmaschine (100) nach einem der vorhergehenden Ansprüche, **dadurch gekennzeichnet, dass** sie einen Turm mit senkrechter Achse fest mit dem Rahmen (200) der Kehrmaschine verbunden enthält, wobei der Turm eine Befestigungseinrichtung (300) für ein motorisiertes Gerät (C) frei drehbar trägt.

## Claims

1. Sweeping machine (100) designed to be moved along the ground surface (S) for its operation, comprising a single main wheel (210) driving a brush (420) with horizontal axis when the sweeping machine is standing on a flat surface, a dust collection bin (430), said brush being designed to direct dust into the collection bin (430), the brush (420) being connected, via a mechanical transmission (T), to a shaft (212) integral with said wheel, **characterised in that** said mechanical transmission comprises a means (470, 470') providing freedom of movement of the axis of the brush (420) in two mutually orthogonal directions (x, y), for lowering and raising the brush, so as to compensate for wear thereof, and to extend and retract it vis-à-vis a free edge of a frontal wall (432) so as to maintain its effectiveness.

2. Sweeping machine according to claim 1, **characterised in that** the means providing freedom of movement comprises a reversible gear transmission (470) with two parallel axes, which is driven by its first axis on the drive shaft (212), a first pinion (472) or a first pulley, being driven by the second axis of the gear transmission (470) and **in that** an arm (422) is mounted pivotably at one end on the second axis of the transmission (470) holding at its other end the axis of the brush (420), a second pinion (474) or a second pulley, being connected to the brush axis.

3. Sweeping machine (100) according to claim 2, **characterised in that** the gear transmission (470) is of the step-up type, the gear ratio of the pinions of said transmission being chosen so that the output speed on the second axis is a multiple greater than 1 of the input speed on the first axis.

4. Sweeping machine (100) according to claim 2 or 3, **characterised in that** a second arm (422) is disposed on the other side of the brush (420), said arm holding at its free end, via a bearing (P4), the axis of said brush, the other end of said arm being mounted in an articulated manner via a pivot (484) of which a pivot pin is articulated on the frame (200) of the sweeping machine being coaxial with the axis of the shaft (212) and of which the second axis, which supports said articulated end, is coaxial with the second axis of the gear transmission (470).

5. Sweeping machine (100) according to claim 1, **characterised in that** the means (470') providing freedom of movement for the axis of the brush (420) in two directions (x, y), comprises an arm (422) one end of which is pivotably mounted about the axis (212) of the shaft of the main wheel (210) and of which the other end incorporates a telescopic portion (424) slidably mounted in the other end or around said arm, a first pinion (472), or a first pulley, being driven directly or indirectly by said shaft, the telescopic portion (424) holding the axis of the brush (420) via a bearing (P4), a second pinion (474), or a second pulley, being connected to the axis of the brush.

6. Sweeping machine (100) according to claim 4 or 5, **characterised in that** a yoke (482) forming a means (480) for adjusting the position of the axis of the brush (420) is integral with the free end of each arm (422), the yoke being capable of sliding along a sidewall (435) of the sweeping machine so as to be able to adjust the height of said brush according to its degree of wear and to move it as close as possible to the lower edge of the frontal wall (432) and which locally surrounds the brush.

7. Sweeping machine (100) according to any one of the preceding claims, **characterised in that** a spray pump (450) is connected to the shaft (212), via a driving pulley integral with the shaft (212), a driven pulley fixed on the pump shaft and a drive belt connecting the two pulleys, a tank (454) designed to hold a spraying liquid and which is connected to said pump, at least one nozzle (452) being connected to said pump.

8. Sweeping machine (100) according to claim 7, **characterised in that** it includes a pivoted lever (222) provided with a roller (223) for tensioning the belt such that the operation of said lever can engage or disengage the operation of said pump.

9. Sweeping machine (100) according to any one of the preceding claims, **characterised in that** it comprises at least one lateral brush (410) rotatably driven by means of a hydraulic motor (510), a hydraulic power unit (460) comprising a pump which is connected to the shaft (212), via a driving pinion or a driving pulley, integral with the shaft (212), a driven gear or a driven pulley, fixed on the shaft of the pump of the hydraulic power unit (460) and a drive chain, or belt, connecting the two pinions or the two pulleys.

10. Sweeping machine (100) according to any one of the preceding claims, **characterised in that** the wheel (210) is traversed by the shaft (212) held between two flanges (201, 202) integral with the frame (200) of the sweeping machine, by means of two bearings (P1, P2), the shaft extending at least at one end to support of components of the various mechanical driving means, the shaft (212) being supported towards said end in a third bearing (P3) held in a third flange (203) integral with the frame (200).

11. Sweeping machine (100) according to any one of the preceding claims, **characterised in that** it comprises a turret with vertical axis integral with the frame (200) of the sweeping machine, the turret supporting in a freely rotatable manner a means of attachment (300) to a motorised truck (C).
